# EUROPÄISCHE PATENTSCHRIFT

(11) **EP 0 645 311 B1**
(45) Veröffentlichungstag und Bekanntmachung des Hinweises auf die Patenterteilung: **27.12.1996**
(21) Anmeldenummer: 94113779.6
(22) Anmeldetag: 02.09.1994
(51) Int. Cl.: B65C 11/02, B65C 11/00

(54) **Druckmaschine mit bandförmigem Aufzeichnungsträger**
Printing machine for strip-type labels
Machine d'impression d'étiquettes en forme de bande

(30) Priorität: 24.09.1993 DE 4332610
(43) Veröffentlichungstag der Anmeldung: 29.03.1995
(73) Patentinhaber: ESSELTE METO INTERNATIONAL GmbH, D-64636 Heppenheim (DE)
(72) Erfinder: Umbach, Dirk, D-45525 Hattingen (DE)

(56) Entgegenhaltungen:
- EP-A- 0 453 583
- DE-U- 9 307 993
- US-A- 4 813 571

## Beschreibung

Die Erfindung bezieht sich auf eine Druckmaschine mit einem bandförmigen Aufzeichnungsträger, der mittels eines steuerbaren Antriebs durch den Druckbereich transportierbar ist, wobei der Aufzeichnungsträger zu bedruckende Etiketten tragt oder in gleich große Teilstücke trennbar ist, und insbesondere im Abstand der Etiketten oder der Teilstücke Ablesemarken aufweist, und wobei sich am Austrittsbereich der Druckmaschine für den Aufzeichnungsträger mindestens ein Detektor für die Etiketten bzw. die Teilstücke, insbesondere für die Ablesemarken befindet, der in wirksamem Zustand den Antrieb des Aufzeichnungsträgers stoppt, wenn sich ein Etikett bzw. ein Teilstück, insbesondere eine Ablesemarke in seinem Erfassungsbereich befindet.

Eine Druckmaschine gattungsgemäßer Art ist aus der EP-A-0 453 583 bekannt geworden. Ein nach dem Transmissions- oder Reflexionsprinzip arbeitender Detektor für bedruckte Etiketten ist an der Ausgabeöffnung eines Etikettendruckers befestigt. Die Bewegung des Trägerbandes, von dem die Etiketten an einer Spendkante separiert werden, wird unterbrochen, sobald der Detektor das hintere Ende eines Etiketts detektiert. Das Etikett steht dann nur noch an seiner hinteren Berandung mit dem Trägerband in Verbindung und kann aus dem Drucker entnommen werden.

Der Detektor ist an der bekannten Druckmaschine fest angebracht. Da er jedoch nicht von jedem Benutzer benötigt wird - er kann nämlich entfallen, wenn die Etiketten nach dem Bedrucken aneinander befestigt bleiben sollen, so daß ein kontinuierlicher Druckbetrieb ohne Unterbrechung der Bewegung des Etikettenbandes erfolgt - bewirkt der Detektor in vielen Fällen eine unnötige Verteuerung der Druckmaschine.

Es liegt infolgedessen die Aufgabe vor, eine Druckmaschine der eingangs beschriebenen Art so auszubilden, daß eine problemlose Nachrüstung mit einem Detektor möglich wird.

Zur Lösung dieser Aufgabe wird erfindungsgemäß vorgeschlagen, daß der Detektor an einem abnehmbaren Kalter befestigt ist, und daß eine elektrische Verbindung zwischen der Druckmaschine und dem Halter mit dem Detektor über ein elektrisches Kabel erfolgt, für welches an der Druckmaschine eine entsprechende Steckdose vorhanden ist.

Da sich der mindestens eine Detektor für die Ablesemarken an einem abnehmbaren Halter befindet, kann man letzteren zum Nachrüsten bereits vorhandener Druckmaschinen verwenden. Es ist lediglich zweckmäßig, daß man die Druckmaschine bereits von Anfang an so konzipiert, daß der Kalter daran an der vorgesehenen Stelle problemlos angebracht werden kann. Dadurch kann man die Druckmaschinen zunächst ohne dieses "Sonderzubehör" liefern und sie nur dann damit ausrüsten, wenn für die damit verbundene Funktion auch tatsächlich ein Bedarf vorhanden ist. Auch zu Reparaturzwecken ist es günstig, wenn man auf diese Weise an den wenigstens einen Detektor auf einfachste Art und Weise herankommt und nicht erst die ganze Druckmaschine öffnen muß. Die elektrische Verbindung zwischen dem Halter mit dem mindestens einen Detektor erfolgt über ein elektrisches Kabel, für welches an der Druckmaschine bereits eine entsprechende Steckdose vorhanden ist. Im übrigen muß der Antrieb des Aufzeichnungsträgers nicht sofort stoppen, wenn der mindestens eine Detektor eine Ablesemarke erkannt hat, vielmehr kann noch ein Zeitverzögerungsglied dazwischengeschaltet sein, damit gegebenenfalls der Aufzeichnungsträger noch etwas weiter aus der Druckmaschine herausläuft und dadurch das Etikett einfacher vom Papierträger abgenommen werden kann.

Das Etikett wird, wie üblich, im Durchlaufverfahren bedruckt, jedoch läuft es nach Verlassen des Druckbereichs auf seinem Weg in den Austrittsbereich durch den Wirkungsbereich des Detektors, welcher den Aufzeichnungsträger in dem Moment stoppt, in welchem das Etikett weit genug aus der Druckmaschine herausgelaufen ist und ergriffen werden kann. Hierbei macht man sich z.B. das Vorhandensein von Ablesemarken auf dem Aufzeichnungsträger zunutze. Als Ablesemarken kommen beispielsweise kleine dunkle Teilflächen am Etikett oder am das Etikett tragenden Aufzeichnungsträger oder auch entsprechende, gegenüber ihrer Umgebung wesentlich hellere, kleine Flächen in Frage. Die dunklen oder hellen Punkte bzw. Teilflächen können sich sowohl an der Oberseite als auch der Unterseite des Aufzeichnungsträgers befinden. Der Sensor ist dementsprechend zu montieren.

Statt dessen sind auch kleine Durchbrüche, insbesondere seitlich randoffene Durchbrüche des Aufzeichnungsträgers als Ablesemarken bekannt. Auf jeden Fall ist pro Etikett oder Teilabschnitt eine Ablesemarke vorgesehen, wobei in aller Regel der Abstand der Ablesemarken in Laufrichtung des Aufzeichnungsträgers gesehen, konstant ist, ebenso wie dies in Laufrichtung gesehen, in der Regel für die Länge der Etiketten der Fall ist.

Der Halter weist in weiterer Ausgestaltung der Erfindung zwei Detektoren auf, von denen sich einer oberhalb und der andere unterhalb des bedruckten Aufzeichnungsträgers befindet. Man kann nun, je nachdem ob sich die Ablesemarke an der Oberseite oder der Unterseite des Aufzeichnungsträgers befindet, den einen oder den anderen Detektor in Arbeitsbereitschaft bringen. Gegebenenfalls kann dies durch eine entsprechende Kodierung des Aufzeichnungsträgers automatisch erfolgen. Dadurch ist die Druckmaschine weit universeller verwendbar, als wenn nur ein einziger Detektor, beispielsweise oberhalb des Aufzeichnungsträgers angeordnet ist.

Wenn man jedoch einen Aufzeichnungsträger verwendet, dessen Ablesemarken aus kleinen Durchbrüchen oder Ausstanzungen bestehen, so kann man gleichzeitig beide Detektoren aktivieren. In diesem Falle ist es dann besonders vorteilhaft, daß wenigstens einer der Detektoren ein Reflexsensor mit Sender und Empfänger und der andere ggf. lediglich ein Empfänger ist. Bei einem Aufzeichnungsträger mit Durchbrüchen gehen vom einen Detektor Strahlen, beispielsweise Lichtstrahlen, aus und werden vom anderen, jenseits des Bandes befindlichen Detektors empfangen, wenn ein Durchbruch des Bandes den Lichtdurchtritt kurzzeitig freigibt. Falls jedoch ein Aufzeichnungsträger mit Ablesemarken in Form kleiner heller oder dunkler Felder verwendet wird, so kann man, je nachdem auf welcher Bandseite des Aufzeichnungsträgers sich die Ablesemarken befinden, den einen oder den anderen Detektor aktivieren und dann als Reflexsensor verwenden. Ein Reflexsensor hat sowohl einen Sender als auch einen Empfänger.

Die wahlweise Benutzung des oberen und unteren Detektors bzw. das gemeinsame Benutzen beider Detektoren setzt jedoch voraus, daß diese beiden Detektoren in weiterer Ausbildung der Erfindung einander gegenüberliegend, oberhalb und unterhalb des Druckbereichs angebracht sind.

Eine Weiterbildung der Erfindung ergibt sich aus Anspruch 5. Aus Stabilitätsgründen ist es vorteilhaft, wenn man nicht nur einen Längsträger vorsieht, sondern die Enden der Querträger jeweils mittels eines Längsträgers verbindet. Die Befestigung dieses rahmenartigen Gebildes kann sowohl im Bereich der Längsträger als auch der Querträger erfolgen, wobei zum Beispiel Durchtrittsbohrungen für Schrauben vorgesehen sein können und sich an den entsprechenden Stellen des Gehäuses der Druckmaschine Gewindebohrungen befinden.

Eine bevorzugte Ausführungsform der Erfindung ist dadurch gekennzeichnet, daß sich in den Querträgern und dem wenigstens einen Längsträger jeweils mindestens ein Kabelkanal befindet. Dieser kann zum Beispiel dadurch geschaffen werden, daß man dementsprechend Hohlprofile verwendet.

Eine Vereinfachung der Montage ist durch eine Ausgestaltung gemäß den Ansprüchen 7 und 8 erzielbar. Entsprechendes gilt auch für eine Weiterbildung der Erfindung gemäß Anspruch 9. Die dort erwähnte kleine Trägerplatte kann durch eine Platine gebildet sein oder diese tragen. Bevorzugterweise besteht sie aus Kunststoff. Die Breite dieser kleinen Trägerplatte kann derjenigen des sie aufnehmenden Querträgers, in gleicher Richtung gemessen, entsprechen oder auch geringer sein.

Ein sauberer Eingriff der Trägerplattenränder und gegebenenfalls auch eine Erleichterung der Montage und Demontage ergibt sich durch die Ausbildung gemäß Anspruch 10.

Bei einer besonders bevorzugten Ausführungsform der Erfindung ist die Höhe der schlitzförmigen Aufnahme in einem mittleren Bereich vergrößert. Der Detektor wird auf die kleine Trägerplatte aufgesteckt, wobei entsprechende Steckerstifte auf der gegenüberliegenden Seite vorstehen. Wenn man nun die Höhe der schlitzförmigen Aufnahme im mittleren Bereich, der sich durchaus über etwa 60 bis 80 % der gesamten Länge der kleinen Trägerplatte erstrecken kann, ausreichend vergrößert, so bleibt darin genügend Platz für die vorstehenden Steckerenden und gegebenenfalls auch noch eine separat an der kleinen Trägerplatte anzubringenden Platine. Auch elektrische Leiter können dort untergebracht werden, soweit sie bis an den Detektor herangeführt werden müssen.

Weitere vorteilhafte Ausbildungen sowie heraus resultierende Wirkungsweisen oder Vorteile ergeben sich aus den Unteransprüchen und der nachfolgenden Beschreibung eines Ausführungsbeispiels. Die Zeichnung zeigt dieses Ausführungsbeispiel der Erfindung. Hierbei stellen dar:
Figur 1 eine teilweise aufgebrochene Ansicht des Halters zum Anbringen an der Druckmaschine mit Blickrichtung entgegen der Ablaufrichtung des bedruckten Aufzeichnungsträgers,
Figur 2 eine abgebrochene Seitenansicht der Druckmaschine,
Figur 3 eine Draufsicht auf den abnehmbaren Halter der Figur 1,
Figur 4 in etwas vergrößertem Maßstab eine Ansicht des Querträgers der Figur 1,
Fig. 5 und 6 Endansichten des Querträgers der Figur 4 und
Figur 7 eine Draufsicht auf den Querträger der Figur 4.

Der Aufzeichnungsträger 1, der im schematisch angedeuteten Druckbereich 2 einer ebenfalls nur schematisch und abgebrochen dargestellten Druckmaschine bedruckt wird und diese in Pfeilrichtung 4 verläßt, ist in gleichmäßige, als Etiketten verwendbare Abschnitte unterteilt oder trägt in bevorzugter Weise in gleichem Abstand hintereinander zu bedruckende Etiketten, welche in bekannter Weise leicht vom Aufzeichnungsträger abgenommen werden können, um sie beispielsweise an einer Ware oder dergleichen anzubringen. Dies ist leicht möglich, wenn sie an ihrer Rückseite selbstklebend sind. Der Aufzeichnungsträger ist in bekannter Weise mit Ablesemarken für eine Detektoreinrichtung versehen, wobei jedem Etikett oder Teilstück des Aufzeichnungsträgers eine solche Ablesemarke zugeordnet ist, beispielsweise ein heller oder dunkler Fleck oder im Randbereich eine Ausstanzung.

Ein nicht dargestellter Antrieb der von bekannter Bauart sein kann, besorgt den Transport des Aufzeichnungsträgers durch die Druckmaschine 3 und insbesondere auch durch deren Druckbereich 2. Die Druckmaschine 3 besitzt einen in Figur 1 schematisch angedeuteten Austrittsbereich 5 für den Aufzeichnungsträger 1. Er befindet sich in Figur 2 am linken Ende der Druckmaschine 3. An der Vorwand 6 der Druckmaschine 3 ist erfindungsgemäß ein abnehmbarer Halter 7 vorgesetzt. Er besteht beim Ausführungsbeispiel aus einem oberen Querträger 8 und einem untern Querträger 9 sowie zwei vertikale Längsträger 10 und 11. Diese verbinden die linken und rechten Enden der beiden Querträger, wobei die Verbindung beispielsweise mit Hilfe von Schrauben 12 vorgenommen werden kann. Die beiden unteren Enden der vertikaler Längsträger 10 und 11 sind in nachstehend noch näher erläuterter Weise mittels einer Ankerplatte 13 verbunden. In dem durch die oberen Enden der vertikalen Längsträger 10 und 11 sowie die beiden Querträger 8 und 9 gebildeten Rechteck befindet sich die Mündung des Austrittsbereichs 5. Dessen Abmessungen können von der Darstellung gemäß Figur 1 erheblich abweichen.

Am Halter 7 oder genauer gesagt beim Ausführungsbeispiel am oberen Querholm 8 und am unteren Querholm 9 befindet sich je ein Detektor 14 bzw. 15. Sie sind so angeordnet, daß sich der bedruckte, ablaufende Aufzeichnungsträger 1 dazwischen befindet. Ihre Anordnung ist insbesondere so getroffen, daß sich die Ablesemarken des Aufzeichnungsträgers an diesem in einem Bereich befinden, der etwa einer Verbindungsgeraden der beiden Detektoren 14 und 15 zugeordnet ist. Somit können diese Detektoren beim Durchlaufen des Aufzeichnungsträgers 1 ohne weiteres die Ablesemarken feststellen. Sobald sich eine Ablesemarke im Zwischenraum zwischen den beiden Detektoren befindet, wird der Vorschubantrieb für den Aufzeichnungsträger 1 unmittelbar oder mit vorgegebener, gegebenenfalls sogar einstellbarer Zeitverzögerung stillgesetzt. Das Weiterlaufen muß durch einen separaten Befehl ausgelöst werden, wobei dann der Weitertransport nur solange dauert, bis die nächste Ablesemarke im Bereich zwischen den beiden Detektoren 14 und 15 angekommen ist. Auf diese Weise ist problemlos eine Einzelentnahme der Etiketten möglich. Weil jedoch der Halter 7 mit den Detektoren 14 und 15 von der Druckmaschine 2 abgenommen werden kann, ist einerseits eine Nachrüstung einer hierfür geeigneten Druckmaschine möglich oder aber statt dessen auch eine Abnahme des Halters, wenn nur im Durchlaufbetrieb gedruckt werden soll. Über ein schematisch angedeutetes Kabel 16 kann die elektrische Verbindung zwischen dieser Zusatzeinrichtung für die Druckmaschine und letzterer hergestellt werden, wobei sich beispielsweise am Kabelende ein entsprechender Stecker befindet, der in eine an der Druckmaschine vorgesehene Steckdose paßt. Auch insoweit ist die Darstellung nur schematisch.

Bei den beiden Detektoren 14 und 15 kann es sich um sog. Reflexsensoren handeln, die jeweils einen Sender und einen Empfänger aufweisen. Der obere Detektor kann demnach Ablesemarken ermitteln, die sich an der Oberseite des Aufzeichnungsträgers 1 befinden, während der untere Detektor 15 für Ablesemarken an der Unterseite des Aufzeichnungsträgers 1 geeignet ist. Man kann die Detektoren eventuell auch so schalten und ausnützen, daß der untere lediglich als Sender und der obere nur als Empfänger dient oder umgekehrt. Der Lichtstrahl oder dergleichen kann vom Sender zum Empfänger immer nur dann gelangen, wenn sich am Aufzeichnungsträger ein kleiner Durchbruch, Schlitz oder dergleichen befindet, welcher die Ablesemarke darstellt. Insgesamt ist diese Zusatzeinrichtung für die Druckmaschine sehr universell verwendbar.

Jeder Detektor 14 bzw. 15 ist an einer kleinen Trägerplatte 17 gehalten (Figuren 1 und 3). Demzufolge hat jeder einen Detektor aufnehmende Querträger 8 bzw. 9 des Halters 7 eine schlitzförmige Aufnahme 18 entsprechender Größe. Diese ergibt sich besonders gut aus den Figuren 4, 6 und 7. Dabei entspricht die Länge 19 jeder schlitzförmigen Aufnahme 18 der Länge der kleinen Trägerplatte 17, so daß diese in dieser Aufnahme 18 stramm gehalten ist. Die Höhe der schlitzförmigen Aufnahme 18 entspricht an ihrer engsten Stelle der Dicke der kleinen Trägerplatte 17. Gemäß Figur 4 ist die Schlitzhöhe im Bereich der Trägerplattenenden nach beiden Seiten hin vergrößert. In Figur 4 sind diese Höhenvergrößerungen mit 20 bezeichnet. Die linke obere geht unmittelbar in einen Kabelkanal 21 über. Entsprechende Kabelkanäle 22 bzw. 23 weisen der untere Querträger 9 sowie der linke vertikale Längsträger 10 auf.

Des weiteren ist auch in einem mittleren Bereich 25 die schlitzförmige Aufnahme 18 in Höhenrichtung vergrößert worden. Hierdurch ist es möglich, daß Steckerstifte 26 des Detektors 14 bzw. 15, welche über die kleine Trägerplatte 17 vorstehen, in der schlitzförmigen Aufnahme 18 Platz finden ohne Berührung des Querträgers 8 bzw. 9. Deshalb kann man zumindest die Querträger 8 und 9, vorzugsweise aber den gesamten Halter 7, aus Metall herstellen und braucht trotzdem keine besonderen Vorkehrungen hinsichtlich einer elektrischen Isolierung im Bereich der Detektoren 14 und 15 vornehmen. Es bedarf wohl keiner besonderen Erwähnung, daß aufgrund der spiegelbildlichen Anordnung der Detektoren 14 und 15 auch die Schlitzerhöhungen spiegelbildlich angeordnet sind. Um eine Montage der kleinen Trägerplatte 17 mit daran montiertem Detektor 14 bzw. 15 in Pfeilrichtung 27 (Figur 3) zu ermöglichen, mündet in den vergrößerten mittleren Bereich der schlitzförmigen Aufnahme 18 eine gewissermaßen nach vorne randoffene Einsteckaufnahme 28 (Figuren 4 und 7). Aus Figur 7 entnimmt man, daß die kleine Trägerplatte gewissermaßen bis zum Anschlagen an einer Rückwand 30 eingeschoben werden kann.

Am unteren Bereich der Vorderwand 6 der Druckmaschine 3 befindet sich eine Aufnahme 30 für die Ankerplatte 13. Letztere wird in diese seitlich links und rechts randoffene Aufnahme in Pfeilrichtung 31 oder 32 eingeschoben. Bei dieser Aufnahme handelt es sich um eine nach außen, vorzugsweise absatzartig verengende Gehäusenut. Am unteren Ende beider vertikaler Längsträger 10 und 11 befinden sich Durchsteckbohrungen für Halteschrauben 33 bzw. 34. Diese durchsetzen den engeren Bereich der Gehäusenut bzw. Aufnahme 30, und sie werden in Gewindebohrungen der Ankerplatte 13 eingeschraubt. Hierdurch wird die Ankerplatte 13 gegen den Halter 7 hin gezogen und dadurch die Befestigung des Halters an der Druckmaschine 3 im unteren Bereich gewährleistet. Oben und auch im Bereich des unteren Querträgers 9 können weitere Durchsteckbohrungen 33 für Befestigungsschrauben vorgesehen sein.

## Patentansprüche

1. Druckmaschine mit einem bandförmigen Aufzeichnungsträger (1), der mittels eines steuerbaren Antriebs durch den Druckbereich (3) transportierbar ist, wobei der Aufzeichnungsträger (1) zu bedruckende Etiketten trägt oder in gleich große Teilstücke trennbar ist, und insbesondere im Abstand der Etiketten oder der Teilstücke Ablesemarken aufweist, und wobei sich am Austrittsbereich (5) der Druckmaschine (3) für den Aufzeichnungsträger (1) mindestens ein Detektor (14, 15) für die Etiketten bzw. die Teilstücke, insbesondere für die Ablesemarken befindet, der in wirksamem Zustand den Antrieb des Aufzeichnungsträgers (1) stoppt, wenn sich ein Etikett bzw. ein Teilstück, insbesondere eine Ablesemarke in seinem Erfassungsbereich befindet, **dadurch gekennzeichnet**, daß der Detektor (14,15) an einem abnehmbaren Halter (7) befestigt ist, und daß eine elektrische Verbindung zwischen der Druckmaschine (3) und dem Halter (7) mit dem mindestens einen Detektor (14,15) über ein elektrisches Kabel (16), an dessen Ende sich ein Stecker befindet, erfolgt, für welches an der Druckmaschine (3) eine entsprechende Steckdose vorhanden ist.

2. Druckmaschine nach Anspruch 1, **dadurch gekennzeichnet,** daß der Halter (7) zwei Detektoren (14, 15) aufweist, von denen sich einer oberhalb und der andere unterhalb des bedruckten Aufzeichnungsträgers (1) befindet.

3. Druckmaschine nach Anspruch 2, **dadurch gekennzeichnet,** daß wenigstens einer der Detektoren (14, 15) ein Reflexsensor mit Sender und Empfänger und der andere gegebenenfalls lediglich ein Empfänger ist.

4. Druckmaschine nach Anspruch 3, **dadurch gekennzeichnet,** daß oberhalb und unterhalb des Druckbereichs (2) einander gegenüberliegend je ein Detektor (14, 15) angebracht ist.

5. Druckmaschine nach wenigstens einem der vorhergehenden Ansprüche, **dadurch gekennzeichnet,** daß der Halter (7) wenigstens zwei Querträger (8, 9) und mindestens einen Längsträger (10, 11) aufweist, wobei sich oberhalb und unterhalb des Austrittsbereichs (5) der Druckmaschine (3) je ein Querträger (8, 9) befindet.

6. Druckmaschine nach Anspruch 5, **dadurch gekennzeichnet,** daß sich in den Querträgern (8, 9) und dem wenigstens einen Längsträger (10, 11) jeweils mindestens ein Kabelkanal (21, 22, 23) befindet.

7. Druckmaschine nach wenigstens einem der vorhergehenden Ansprüche, **dadurch gekennzeichnet,** daß sich an der Druckmaschine (3), insbesondere an ihrem Bereich unterhalb des Austrittsbereichs (5) für den Aufzeichnungsträger (1), eine Aufnahme (30) für eine Ankerplatte (13) befindet und mit den beiden seitlichen Enden der Ankerplatte (13) je ein Längsträger (10, 11) lösbar verbindbar ist.

8. Druckmaschine nach Anspruch 7, **dadurch gekennzeichnet,** daß die Aufnahme (30) aus einer sich nach außen, vorzugsweise absatzartig verengenden Gehäusenut besteht, in welche die Ankerplatte (13) von zumindest einer Druckmaschinenseitenwand her einschiebbar ist.

9. Druckmaschine nach wenigstens einem der vorhergehenden Ansprüche, **dadurch gekennzeichnet,** daß jeder Detektor (14, 15) an einer kleinen Trägerplatte (17) gehalten ist, und jeder einen Detektor (14, 15) aufnehmende Querträger (8, 9) des Halters (7) eine schlitzförmige Aufnahme (18) für die kleine Trägerplatte (17) aufweist, deren Länge (19) in Längsrichtung des Querträgers (8, 9) gesehen der Trägerplattenlänge und deren Höhe der Trägerplattendicke entspricht.

10. Druckmaschine nach Anspruch 9, **dadurch gekennzeichnet,** daß im Bereich der Trägerplattenenden die Schlitzhöhe nach beiden Seiten hin vergrößert (20) ist.

## Claims

1. A printing apparatus with a tape-shaped recording medium (1) adapted to be fed through a printing zone (2) by means of a controllable driving mechanism, wherein the recording medium (1) carries labels for printing or is separable into sections of equal size, and includes reading marks in particular spaced from each other by the relative distance of the labels or sections, and wherein there is provided, in the exit area (5) of the printing apparatus (3), at least one detecting means (14, 15) for the labels or sections in particular for the reading marks on the recording medium (1), which detecting means operates to stop the driving mechanism of the recording medium (1) when the presence of a label or section, in particular a reading mark, is established within its detection zone, **characterized in that** the detecting means (14, 15) is secured to a detachable mounting structure (7), and that an electrical connection is established between the printing apparatus (3) and the mounting structure (7) and the at least one detecting means (14, 15) by means of an electric cable (16) having a plug at its one end for connection to an appropriate socket on the printing apparatus (3).

2. The printing apparatus as claimed in claim 1, **characterized in that** the mounting structure (7) includes two detecting means (14, 15) of which one is situated at a location above, and the other below, the printed recording medium (1).

3. The printing apparatus as claimed in claim 2, **characterized in that** at least one of the detecting means (14, 15) is a reflex sensor incorporating a transmitter and a receiver, while the other detecting means, if any, is only a receiver.

4. The printing apparatus as claimed in claim 3, **characterized in that** a detecting means (14, 15) each is provided at a location above and below the printing zone (2) in relative opposite arrangement.

5. The printing apparatus as claimed in at least one of the preceding claims, **characterized in that** the mounting structure (7) includes at least two transverse beams (8, 9) and at least one longitudinal beam (10, 11), with one transverse beam (8, 9) each being provided at a location above and below the exit area (5) of the printing apparatus (3).

6. The printing apparatus as claimed in claim 5, **characterized in that** at least one cable conduit (21, 22, 23) each is provided in the transverse beams (8, 9) and the at least one longitudinal beam (10, 11).

7. The printing apparatus as claimed in at least one of the preceding claims, **characterized in that** a receiving means (30) for an anchor plate (13) is provided on the printing apparatus (3), in particular at a location below the exit area (5) for the recording medium (1), and that one longitudinal beam (10, 11) each is releasably attachable to the two lateral ends of the anchor plate (13).

8. The printing apparatus as claimed in claim 7, **characterized in that** the receiving means (30) is comprised of a housing groove narrowing in an outward direction preferably in steps, said groove being adapted to receive slidably therein the anchor plate (13) from at least one end wall of the printing apparatus.

9. The printing apparatus as claimed in at least one of the preceding claims, **characterized in that** each detecting means (14, 15) is mounted on a small supporting plate (17), and that each transverse beam (8, 9) of the mounting structure (7) receiving one detecting means (14, 15) includes a slot-shaped receiving means (18) for the small supporting plate (17), the length (19) of said receiving means corresponding to the length of the supporting plate as seen when looking in the longitudinal direction of the transverse beam (8, 9), while its height corresponds to the thickness of the supporting plate.

10. The printing apparatus as claimed in claim 9, **characterized in that** the height of the slot is enlarged (20) to either side in the area of the ends of the supporting plate.

## Revendications

1. Appareil imprimeur équipé d'un moyen d'enregistrement (1) en forme de bande qui est susceptible d'être avancé à travers d'une zone d'impression (2) par l'intermédiaire d'un mécanisme d'entraînement apte à être commandé, ledit moyen d'enregistrement (1) portant des étiquettes à imprimer ou étant séparable en tronçons de même grandeur et comportant des repères de lecture situés notamment à une distance correspondant à celle des étiquettes ou des tronçons, et la zone de sortie (5) dudit appareil imprimeur (3) étant munie d'au moins un détecteur (14, 15) pour lesdites étiquettes ou lesdits tronçons dudit moyen d'enregistrement (1), notamment pour lesdits repères de lecture, qui arrête, en état d'opération, ledit mécanisme d'entraînement dudit moyen d'enregistrement (1) au moment où la présence d'une étiquette ou d'un tronçon, notamment d'un repère de lecture, est établie dans sa zone de détection, **caractérisé en ce que** ledit détecteur (14, 15) est monté sur un dispositif de fixation (7) amovible, et en ce qu'une connexion électrique est établie entre ledit appareil imprimeur (3) et ledit dispositif de fixation (7) comprenant au moins un détecteur (14, 15) par l'intermédiaire d'un câble électrique (16) muni, sur son extrémité, d'une fiche mâle susceptible d'être connectée à une prise de courant correspondante disposée sur ledit appareil imprimeur (3).

2. Appareil imprimeur selon la revendication 1, **caractérisé en ce que** ledit dispositif de fixation (7) comprend deux détecteurs (14, 15) dont l'un se trouve au-dessus et l'autre au-dessous dudit moyen d'enregistrement (1) imprimé.

3. Appareil imprimeur selon la revendication 2, **caractérisé en ce qu'**au moins un desdits détecteurs (14, 15) est un palpeur reflex comprenant un émetteur et un récepteur tandis que l'autre est, le cas échéant, seulement un récepteur.

4. Appareil imprimeur selon la revendication 3, **caractérisé en ce que** l'un desdits détecteurs (14, 15) est situé au-dessus et l'autre au-dessous de la zone d'impression (2), lesdits détecteurs étant disposés l'un à l'opposé de l'autre.

5. Appareil imprimeur selon au moins l'une des revendications précédentes, **caractérisé en ce que** ledit dispositif de fixation (7) comporte au moins deux supports transversaux (8, 9) et au moins un support longitudinal (10, 11), un support transversal (8, 9) étant monté respectivement au-dessus et au-dessous de ladite zone de sortie (5) dudit appareil imprimeur (3).

6. Appareil imprimeur selon la revendication 5, **caractérisé en ce qu'**au moins une conduite de câbles (21, 22, 23) est disposée respectivement dans lesdits supports transversaux (8, 9) et ledit au moins un support longitudinal (10, 11).

7. Appareil imprimeur selon au moins l'une des revendications précédentes, **caractérisé en ce qu'**un logement (30) pour une plaque d'ancrage (13) est disposé sur ledit appareil imprimeur (3), notamment dans sa zone au-dessous de ladite zone de sortie (5) pour ledit moyen d'enregistrement (1), et qu'un support longitudinal (10, 11) est reliable respectivement de façon amovible aux deux extrémités latérales de ladite plaque d'ancrage (13).

8. Appareil imprimeur selon la revendication 7, **caractérisé en ce que** ledit logement (30) se compose d'une rainure de boîtier qui est rétrécie vers l'extérieur, de préférence en gradins, ladite plaque d'ancrage (13) étant insérable dans ledit logement du côté d'au moins une paroi latérale dudit appareil imprimeur.

9. Appareil imprimeur selon au moins l'une des revendications précédentes, **caractérisé en ce que** chacun desdits détecteurs (14, 15) est attaché à une petite plaque porteuse (17), et que chaque support transversal (8, 9) dudit dispositif de fixation (7) recevant un dit détecteur (14, 15) est muni d'un logement (18) en forme de fente pour loger ladite petite plaque porteuse (17), la longueur (19) dudit logement correspondant à la longueur de ladite plaque porteuse, vu en direction longitudinale dudit support transversal (8, 9), et la hauteur dudit logement correspondant à l'épaisseur de ladite plaque porteuse.

10. Appareil imprimeur selon la revendication 9, **caractérisé en ce que** la hauteur de la fente est élargie (20) vers les deux côtés dans la zone des extrémités de ladite plaque porteuse.
